# EUROPÄISCHE PATENTSCHRIFT

(11) **EP 2 543 056 B1**
(45) Veröffentlichungstag und Bekanntmachung des Hinweises auf die Patenterteilung: **03.01.2018**
(21) Anmeldenummer: 11706509.4
(22) Anmeldetag: 21.02.2011
(51) Int. Cl.: H01H 79/00, H01H 39/00, H02M 1/32

(54) **SCHALTER MIT BEIDSEITIG FEST VERSCHIENTEN ANSCHLUSSKLEMMEN**
SWITCH HAVING FIXED RAIL CONNECTION TERMINALS ON BOTH SIDES
COMMUTATEUR À BORNES DE CONNEXION POURVUES DE BARRES OMNIBUS À MONTAGE BILATÉRAL FIXE

(30) Priorität: 04.03.2010 DE 102010010669
(43) Veröffentlichungstag der Anmeldung: 09.01.2013
(73) Patentinhaber: Siemens Aktiengesellschaft, 80333 München (DE)
(72) Erfinder: KÜBEL, Thomas, 91054 Erlangen (DE); LELL, Peter, 85368 Moosburg (DE); ZENKNER, Andreas, 90587 Obermichelbach (DE)
(86) Internationale Anmeldenummer: PCT/EP2011/052528
(87) Internationale Veröffentlichungsnummer: WO 2011/107363

(56) Entgegenhaltungen:
- EP-A1- 1 282 145
- WO-A1-2007/095873
- WO-A1-2008/125494
- WO-A1-2010/081555
- DE-U1- 9 419 141

## Beschreibung

Die Erfindung betrifft einen Umrichter mit einem Schalter zum Überbrücken des Submoduls eines Umrichters mit Stromventilen, die eine Reihenschaltung aus Submodulen aufweisen, wobei jedem Submodul ein Schalter zum Überbrücken des Submoduls parallel geschaltet ist, wobei der Schalter über eine Kontaktanordnung, die ein Festkontaktstück, das in elektrischem Kontakt mit einer Festkontaktanschlussklemme ist und ein bezüglich des Festkontaktstückes bewegliches Bewegkontaktstück aufweist, das in einer Trennstellung mit Abstand zum Festkontaktstück angeordnet ist und in einer Kontaktstellung das Festkontaktstück kontaktiert, und über einen pyrotechnischen Antrieb zum Erzeugen einer Antriebsbewegung verfügt, die in das Bewegkontaktstück einleitbar ist, wobei die Kontaktanordnung in einer Luftatmosphäre bei atmosphärischem Druck angeordnet ist, das Bewegkontaktstück Teil des pyrotechnischen Antriebs ist und wobei der pyrotechnische Antrieb ein pyrotechnisches Kraftelement und ein Zündkreis zum Auslösen des pyrotechnischen Kraftelementes aufweist.

Die EP 1 282 145 A1 offenbart einen Kurzschließer, der Teil eines Leistungshalbleitermoduls ist. Dabei ist der Kurzschließer innerhalb eines Gehäuses mit zwei ortsfesten, einander gegenüber liegenden Elektroden angeordnet. Innerhalb des Gehäuses sind ferner Leistungshalbleiterchips vorgesehen, die von außen über ihren jeweiligen Gateanschluss, ansteuerbar sind. Der Kurschließer verfügt über ein topfförmiges Bewegteil, das an einem der Festkontakte bei Normalbetrieb angeordnet und von Führungsmitteln längs beweglich geführt gehalten ist. Das topfförmige Bewegkontaktstück ist mit einem Zündstoff befüllt, wobei mit Hilfe einer Ausformung, die dem anderen Festkontaktstück zugewandt ist, eine Funkenstrecke bereitgestellt ist. Überschreitet die an den beiden ortsfesten Kontakten anliegende Spannung eine durch den Abstand zwischen Ausformung und ortsfesten Kontakt festgelegten Schwellenspannung, kommt es zur Ausbildung eines Lichtbogens und durch diese zur passiven Zündung des Zündstoffes, wodurch das Bewegteil in Kontakt mit dem zweiten ihm zugewandten Kontaktstück gerät. Auf diese Weise werden die Leistungshalbleiterchips kurzgeschlossen.

Aus der WO 2007/095 873 A1 ist ein Schalter zum Überbrücken von Submodulen bekannt, der ein pyrotechnisches Element als Antriebseinheit aufweist.
Aus der DE 941 91 41 U1 ist ein Kurzschließer für Niederspannungsschaltanlagen bekannt, der ein aktiv zündbares pyrotechnisches Element aufweist, das in einer zylinderförmigen Kontaktanordnung angeordnet ist.
Aus der WO 2005/034161 ist ein Schalter bekannt, der über eine Kontaktanordnung mit einem Festkontaktstück verfügt, das fest mit dem Gehäuse einer Vakuumschaltröhre verbunden ist. Dem Festkontaktstück liegt ein längs bewegliches Bewegkontaktstück gegenüber, in das eine Antriebsbewegung, die von einer Antriebseinheit erzeugt wird, einleitbar ist. Die Antriebseinheit verfügt über einen Kondensator, der zum Auslösen des Schaltvorgangs kurzgeschlossen wird. In Folge des Kurzschlussstromes wird ein Fluid explosionsartig verdampft, wobei der dabei entstehende explosive Druck das Bewegkontaktstück in Kontakt mit dem Festkontaktstück treibt. Um den Abstand des Bewegkontaktstücks vom Festkontaktstück möglichst klein zu halten und gleichzeitig eine ausreichend hohe Spannungsfestigkeit zu ermöglichen, ist die Schaltkontaktanordnung im Vakuum einer Vakuumschaltröhre angeordnet. Aufgrund des kleinen Abstands zwischen den Kontaktstücken im Vakuum ist ein schnelles Schließen des Schalters möglich, da beim Schalten nur eine geringe Wegstrecke zurückzulegen ist.

Aufgabe der Erfindung ist es, einen Umrichter mit einem schnell schließenden Schalter bereitzustellen, der kompakt und aufwandsarm ist.

Die Erfindung löst diese Aufgabe durch einen Umrichter nach dem unabhängigen Patentanspruch. Dieser Umrichter hat Stromventile, die eine Reihenschaltung aus Submodulen aufweisen, wobei jedem Submodul ein Schalter zum Überbrücken des Submoduls parallel geschaltet ist, wobei der Schalter über eine Kontaktanordnung, die ein Festkontaktstück, das in elektrischem Kontakt mit einer Festkontaktanschlussklemme ist und ein bezüglich des Festkontaktstückes bewegliches Bewegkontaktstück aufweist, das in einer Trennstellung mit Abstand zum Festkontaktstück angeordnet ist und in einer Kontaktstellung das Festkontaktstück kontaktiert, und über einen pyrotechnischen Antrieb zum Erzeugen einer Antriebsbewegung verfügt, die in das Bewegkontaktstück einleitbar ist, wobei die Kontaktanordnung in einer Luftatmosphäre bei atmosphärischem Druck angeordnet ist, das Bewegkontaktstück Teil des pyrotechnischen Antriebs ist und wobei der pyrotechnische Antrieb ein pyrotechnisches Kraftelement und ein Zündkreis zum Auslösen des pyrotechnischen Kraftelementes aufweist.

Die Erfindung basiert auf der Erkenntnis, dass auch bei längeren Schließwegen einer Kontaktanordnung, die mittels eines pyrotechnischen Antriebs angetrieben wird, kurze Schaltzeiten von weniger als 1 ms erreicht werden können. Bei der Verwendung von pyrotechnischen Antrieben ist die Schalt- oder Schließzeit des Schalters im Wesentlichen von der Zündung und der Beschleunigung eines Bewegteils des pyrotechnischen Antriebs abhängig. Bewegt sich das Bewegteil des pyrotechnischen Antriebes mit der gewünschten Geschwindigkeit, wirken sich längere Schließwege weniger stark auf die Schaltzeiten aus. So ist es also möglich, bei Verwendung und entsprechender Optimierung des pyrotechnischen Antriebs schnell schließende Schalter bereitzustellen, deren Kontaktstücke soweit voneinander beabstandet sind, dass diese im Mittelspannungsbereich, also Spannungsbereichen zwischen 1 kV und 52 kV in einer Luftatmosphäre einsetzbar sind. Trotz dieser hohen Spannungen ist es im Rahmen der Erfindung möglich, die Kontaktanordnung in einer Luftatmosphäre unter Normalbedingungen mit den üblichen atmosphärischen Schwankungen anzuordnen, ohne dass die Schließzeiten wesentlich verlängert werden. Mit anderen Worten ist es im Rahmen der Erfindung überflüssig geworden, die Schaltkontaktanordnung in einem Vakuum anzuordnen, um mit den so möglichen verkürzten Schließwegen bei gleichzeitiger Aufrechterhaltung der Spannungsfestigkeit für einen schnell schließenden Schalter zu sorgen. Der erfindungsgemäße Schalter ist aufwandsarm und kostengünstig.

Das Bewegkontaktstück ist Teil des pyrotechnischen Antriebs. Bei der Variante der Erfindung ist der Schalter noch weiter vereinfacht, da auf ein separates Bewegkontaktstück, das mit einem Bewegteil des pyrotechnischen Antriebs verbunden ist, verzichtet werden kann. Stattdessen ist das Bewegkontaktstück durch das durch die Explosion beschleunigte Bewegteil des pyrotechnischen Antriebes selbst ausgebildet, so dass ein besonders kostengünstiger Schalter bereitgestellt ist.

Gemäß einer bevorzugten Variante der Erfindung weist der pyrotechnische Antrieb ein längs beweglich geführtes Verschiebeelement auf, das bei Auslösung des pyrotechnischen Antriebes beschleunigt wird, wobei das Verschiebeelement das Bewegkontaktstück ist. Gemäß dieser zweckmäßigen Weiterentwicklung wird das Verschiebeelement des pyrotechnischen Antriebs lediglich einem Festkontaktstück gegenüberliegend angeordnet und entsprechend gehalten. Dabei wird das Verschiebeelement über zweckmäßige Verbindungsmittel mit der Bewegkontaktanschlussklemme verbunden, so dass das Verschiebeelement Teil des Strompfades ist.

Gemäß der Erfindung ist der Schaltkontakt als Klemmkontakt ausgebildet. Klemmkontakte sind bereits seit Längerem bekannt. Jedoch ist ihr Einsatz im Rahmen der Erfindung besonders vorteilhaft. Bei Verwendung eines pyrotechnischen Antriebes ist lediglich eine einzige Auslösung des Schalters möglich. Infolge des Klemmkontaktes sind die Kontaktstücke nach dem Schalten fest miteinander verklemmt, so dass ein sicherer Strompfad, über die Schaltkontakt bereitgestellt ist. Besonders vorteilhaft ist es im Rahmen der Erfindung, dass der Klemmkontakt ein Konuskontakt ist. Hierbei ist das Bewegkontaktstück konusförmig und das Festkontaktstück diesbezüglich formkomplementär ausgebildet.

Zweckmäßigerweise sind sowohl die Festkontaktanschlussklemmen als auch das Festkontaktstück durch eine flächige Festkontaktplatte ausgebildet. Gemäß dieser vorteilhaften Weiterentwicklung ist eine besonders kostengünstige Variante des erfindungsgemäßen Schalters bereitgestellt. So wird beispielsweise einfach eine Festkontaktanschlussplatte, beispielsweise eine beliebige ebene Kupferplatte eingesetzt, in die eine Ausnehmung eingebracht wurde, die formkomplementär zum Bewegkontaktstück ausgebildet ist.

Zweckmäßigerweise ist das Bewegkontaktstück linear beweglich und liegt dem Festkontaktstück in der linearen Bewegungsrichtung gegenüber. Solche Schalter werden auch als Hubschalter bezeichnet.

Der pyrotechnische Antrieb weist ein pyrotechnisches Kraftelement sowie einen Zündkreis zum Auslösen des pyrotechnischen Kraftelementes auf.

Gemäß einer bevorzugten Variante weist der pyrotechnische Antrieb ein Gehäuse zum Führen eines beim Auslösen des pyrotechnischen Antriebs verschiebbaren Verschiebeelements auf, wobei das Gehäuse im elektrischen Kontakt mit dem Verschiebeelement und im elektrischen Kontakt mit der Bewegkontaktstückanschlussklemme ist, so dass in einer Kontaktstellung der Stromfluss über das Gehäuse des pyrotechnischen Antriebs erfolgt. Der pyrotechnische Antrieb ist dabei durch elektrisch isolierende Haltemittel von dem fest verschienten Festkontaktstück beabstandet, so dass bei getrennten Kontaktstücken diese isoliert voneinander gehalten sind. Erst nach Kontakt der Kontaktstücke erfolgt ein Stromfluss über den Schalter.

Wie bereits weiter oben angedeutet wurde, eignet sich ein solcher Schalter insbesondere zum Kurzschließen von Submodulen, denen ein solcher Schalter parallel geschaltet ist. Dabei bilden die Submodule eine Reihenschaltung aus, wobei diese Reihenschaltung wiederum Teil eines Stromventils eines Umrichters ist. Solche Umrichter werden beispielsweise im Bereich der Hochspannungsgleichstromübertragung oder im Bereich von flexiblen Übertragungseinrichtung FACTS benötigt. Dabei weisen die Submodule in der Regel einen Energiespeicher in Form eines Kondensators auf, dem ein Leistungshalbleiterschalter parallel geschaltet ist. Die Submodule sind in der Regel als so genannte Zweipole ausgebildet, wobei an ihrem zweipoligen Anschluss entweder die an dem Energiespeicher abfallende Spannung oder aber eine Nullspannung erzeugbar ist. Auf diese Weise ist ein so genannter modularer mehrstufiger Umrichter bereitgestellt. Bei Ausfall eines Submoduls muss dieses möglichst schnell kurzgeschlossen werden, ohne dass es zur Beschädigung der restlichen Submodule kommt. Dies bedeutet für den Schalter, dass die Schließzeit unterhalb 1 ms liegen muss. Mit Hilfe des pyrotechnischen Antriebs und der Kontaktanordnung in der Außenatmosphäre und insbesondere mit der Ausbildung des Bewegkontaktstückes durch ein Verschiebeelement des pyrotechnischen Antriebes ist im Rahmen der Erfindung ein kostengünstiger, sicherer, schnell schließender Schalter bereitgestellt.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen und wobei
- Figur 1: ein Ausführungsbeispiel des erfindungsgemäßen Schalters in einer Seitenansicht und
- Figur 2: das Ausführungsbeispiel gemäß Figur 1 in einer quer geschnittenen Ansicht zeigt.

Figur 1 zeigt ein Ausführungsbeispiel des erfindungsgemäßen Schalters in einer Seitenansicht. Der erfindungsgemäße Schalter 1 weist eine Festkontaktanschlussklemme 2 sowie eine Bewegkontaktanschlussklemme 3 auf, mit denen der Schalter 1 einem Submodul eines Umrichters parallel geschaltet ist. Das Submodul ist, wie bereits weiter oben ausgeführt wurde, Teil eines Stromrichterventils eines Umrichters, wobei zwischen den Anschlussklemmen 2 und 3 Spannungen zwischen 1 kV und 52 kV abfallen können. Der Schalter 1 verfügt ferner über einen pyrotechnischen Antrieb 4 mit elektrisch leitenden Gehäusewandungen 5 und 6, wobei die Gehäusewandungen 5 und 6 fest mit der Bewegkontaktanschlussklemme 3 verbunden sind. Zum isolierten Halten des pyrotechnischen Antriebs 4 sowie der Bewegkontaktanschlussklemme 3 sind elektrisch isolierende Haltewände 7 und 8 vorgesehen, die hier aus glasfaserverstärktem Kunststoff (GFK) bestehen.

Figur 2 zeigt den Schalter 1 gemäß Figur 1 in einer entlang der Schnittlinie III in Figur 1 geschnittenen Schnittansicht. Insbesondere sind in dieser Ansicht die Komponenten des pyrotechnischen Antriebs 4 genauer erkennbar. So ist erkennbar, dass die metallischen und somit elektrisch leitenden Gehäusewandungen 5 und 6 des pyrotechnischen Antriebs 4 elektrisch mit der Bewegkontaktanschlussklemme 3 verbunden sind. Darüber hinaus verfügt der pyrotechnische Antrieb 4 über einen Zündkreis 9 zum Zünden eines pyrotechnischen Kraftelementes 10, das in Folge einer Zündung explodiert und einen Explosionsdruck freisetzt, der ein Verschiebeelement 11 beschleunigt, das in einer Längsrichtung bezüglich des Gehäuses 5 und 6 des pyrotechnisches Antriebs 4 verschiebbar gehalten ist.

Dem Verschiebeelement 11 gegenüberliegend ist das Festkontaktstück 12 angeordnet, das aus einer einfachen metallischen Platte besteht, in welche eine Ausnehmung 13 eingebracht ist. Die Ausnehmung 13 dient zur Aufnahme des Verschiebeelementes 11, das somit gleichzeitig als Bewegkontaktstück 11 wirkt. Hierbei kommt es zu einem elektrischen Kontakt zwischen dem Bewegkontaktstück 11 und dem Festkontaktstück 12.

In Figur 2 ist ferner erkennbar, dass das Bewegkontaktstück 11 an seinem vom Kraftelement 10 abgewandten Ende konusförmig ausgebildet ist, wobei das Festkontaktstück 12 mit seiner Ausnehmung 13 formkomplementär zum Bewegkontaktstück 11 ausgebildet ist. Auf diese Weise ist ein Klemmkontakt in Form eines Konuskontaktes bereitgestellt, wobei das Bewegkontaktstück 11 mit dem Festkontaktstück 12 nach dem Auslösen des Kraftelementes fest verklemmt ist. Nach einmaligem Schalten muss der Schalter 1 daher ausgetauscht werden.

Nach dem Auslösen des Schalters 1 führt der Strompfad des Schalters über die Festkontaktanschlussklemme 2, das Festkontaktstück 12, das Bewegkontaktstück 11, die Gehäusewandungen 5 und 6 und die Bewegkontaktanschlussklemme 2.

## Patentansprüche

1. Umrichter mit Stromventilen, die eine Reihenschaltung aus Submodulen aufweisen, wobei jedem Submodul ein Schalter (1) zum Überbrücken des Submoduls (1) parallel geschaltet ist und der Schalter (1)
- über eine Kontaktanordnung, die ein Festkontaktstück (12), das in elektrischem Kontakt mit einer Festkontaktanschlussklemme (2) ist, und ein bezüglich des Festkontaktstückes (12) bewegliches Bewegkontaktstück (11) aufweist, das in einer Trennstellung mit Abstand zum Festkontaktstück (12) angeordnet ist und in einer Kontaktstellung das Festkontaktstück (12) kontaktiert, und über
- einen pyrotechnischen Antrieb (4) zum Erzeugen einer Antriebsbewegung verfügt, die in das Bewegkontaktstück (11) einleitbar ist, wobei die Kontaktanordnung in einer Luftatmosphäre bei atmosphärischem Druck angeordnet ist, das Bewegkontaktstück (11) Teil des pyrotechnischen Antriebs (4) ist, der pyrotechnische Antrieb (4) ein pyrotechnische Kraftelement (10) und einen Zündkreis (9) zum Auslösen des pyrotechnischen Kraftelemente (10) aufweist, **dadurch gekennzeichnet, dass**
- die Kontaktanordnung als Klemmkontakt ausgebildet ist, wobei der Klemmkontakt ein Konuskontakt ist, wobei das Bewegkontaktstück (11) an seinem vom Kraftelement (10) abgewandten Ende konusförmig und das Festkontaktstück (12) diesbezüglich formkomplementär ausgebildet sind, dass
- sowohl die Festkontaktanschlussklemme (2) als auch das Festkontaktstück (12) durch eine flächige Festkontaktplatte ausgebildet sind, und dass
- die Festkontaktplatte eine Ausnehmung (13) aufweist, in die das Bewegkontaktstück (11) beim Schalten hinein bewegt wird.

2. Umrichter nach Anspruch 1,
**dadurch gekennzeichnet, dass**
der pyrotechnische Antrieb ein längs beweglich geführtes Verschiebeelement (11) aufweist, das bei Auslösung des pyrotechnischen Antriebs bewegt wird, wobei das Verschiebeelement (11) das Bewegkontaktstück (11) ist.

3. Umrichter nach einem der vorhergehenden Ansprüche,
**dadurch gekennzeichnet, dass**
das Bewegkontaktstück (11) linear beweglich ist und dem Festkontaktstück (12) in der linearen Bewegungsrichtung gegenüber liegt.

4. Umrichter nach einem der vorhergehenden Ansprüche,
**dadurch gekennzeichnet, dass**
der pyrotechnische Antrieb (4) ein Gehäuse (5,6) zum Lagern eines beim Auslösen des pyrotechnischen Antriebs (4) verschiebbaren Verschiebeelements (11) aufweist, wobei das Gehäuse (5,6) im elektrischen Kontakt mit dem Verschiebeelement (11) und im elektrischen Kontakt mit der Bewegkontaktstückanschlussklemme ist (3), so dass in einer Kontaktstellung der Stromfluss über das Gehäuse (5,6) des pyrotechnischen Antriebs (4) erfolgt.

5. Umrichter nach einem Ansprüche 1 bis 4,
**dadurch gekennzeichnet, dass**
jedes Submodul einen Energiespeicher und eine Leistungshalbleiterschaltung aufweist.

## Claims

1. Converter comprising current valves which have a series circuit which is composed of submodules, wherein a switch (1) for bridging the submodule (1) is connected in parallel with each submodule, and the switch (1)
- has a contact arrangement which has a fixed contact piece (12), which is in electrical contact with a fixed contact connection terminal (2), and a moving contact piece (11), which can move in relation to the fixed contact piece (12) and is arranged at a distance from the fixed contact piece (12) in a disconnection position and makes contact with the fixed contact piece (12) in a contact position, and
- has a pyrotechnic drive (4) for generating a drive movement which can be introduced into the moving contact piece (11), wherein the contact arrangement is arranged in an air atmosphere at atmospheric pressure, the moving contact piece (11) is part of the pyrotechnic drive (4), and the pyrotechnic drive (4) has a pyrotechnic force element (10) and an ignition circuit (9) for tripping the pyrotechnic force element (10), **characterized in that**
- the contact arrangement is in the form of a clamping contact, wherein the clamping contact is a cone-type contact, wherein the moving contact piece (11) is of conical design at its end which is averted from the force element (10) and the fixed contact piece (12) is designed with a complementary shape in this respect,
**in that**
- both the fixed contact connection terminal (2) and the fixed contact piece (12) are formed by a planar fixed contact plate, and
**in that**
- the fixed contact plate has a recess (13) into which the moving contact piece (11) is moved in the event of switching.

2. Converter according to Claim 1,
**characterized in that**
the pyrotechnic drive has a displacement element (11) which is guided such that it can move in a longitudinal manner and which is moved when the pyrotechnic drive is tripped, wherein the displacement element (11) is the moving contact piece (11).

3. Converter according to either of the preceding claims,
**characterized in that**
the moving contact piece (11) can move in a linear manner and is situated opposite the fixed contact piece (12) in the linear movement direction.

4. Converter according to one of the preceding claims,
**characterized in that**
the pyrotechnic drive (4) has a housing (5, 6) for storing a displacement element (11) which can be displaced when the pyrotechnic drive (4) is tripped, wherein the housing (5, 6) is in electrical contact with the displacement element (11) and in electrical contact with the moving contact piece connection terminal (3), and therefore current flows across the housing (5, 6) of the pyrotechnic drive (4) in a contact position.

5. Converter according to one of Claims 1 to 4,
**characterized in that**
each submodule has an energy store and a power semiconductor circuit.

## Revendications

1. Convertisseur comprenant des soupapes de courant, qui ont un circuit série composé de sous-modules, un interrupteur (1) étant monté en parallèle à chaque sous-module, pour shunter le sous-module (1), et l'interrupteur (1) dispose
- d'un agencement de contact, qui a une pièce (12) de contact fixe en contact électrique avec une borne (2) de connexion de contact fixe, et une pièce (11) de contact mobile, mobile par rapport à la pièce (12) de contact fixe, disposée dans une position de séparation à distance de la pièce (12) de contact fixe et contactant, dans une position de contact, la pièce (12) de contact fixe et
- d'un entraînement (4) pyrotechnique de production d'un mouvement d'entraînement, qui peut être appliqué à la pièce (11) de contact mobile, l'agencement de contact étant disposé dans une atmosphère d'air sous la pression atmosphérique, la pièce (11) de contact mobile faisant partie de l'entraînement (4) pyrotechnique, l'entraînement (4) pyrotechnique ayant un élément (10) de force pyrotechnique et un circuit (9) d'amorçage pour le déclenchement de l'élément (10) de force pyrotechnique,
**caractérisé en ce que**
- l'agencement de contact est constitué en contact de serrage, le contact de serrage étant un contact à cône, la pièce (11) de contact mobile étant, à son extrémité éloignée de l'élément (10) de force, en forme de cône et la pièce (12) de contact fixe étant, à cet égard, de forme complémentaire,
**en ce que**
- tant la borne (2) de connexion de contact fixe qu'également la pièce (12) de contact fixe sont constituées par une plaque de contact fixe à deux dimensions et
**en ce que**
- la plaque de contact fixe a un évidement (13), dans lequel la pièce (11) de contact mobile entre lors de la connexion.

2. Convertisseur suivant la revendication 1,
**caractérisé en ce que**
l'entraînement pyrotechnique a un élément (11) de déplacement guidé en étant mobile longitudinalement, qui est déplacé au déclenchement de l'entraînement pyrotechnique, l'élément (11) de déplacement étant la pièce (11) de contact mobile.

3. Convertisseur suivant l'une des revendications précédentes,
**caractérisé en ce que**
la pièce (11) de contact mobile est mobile linéairement et est en face de la pièce (12) de contact fixe dans la direction de déplacement linéaire.

4. Convertisseur suivant l'une des revendications précédentes,
**caractérisé en ce que**
l'entraînement (4) pyrotechnique a un boîtier (5, 6) de logement d'un élément (11) de déplacement pouvant se déplacer au déclenchement de l'entraînement (4) pyrotechnique, le boîtier (5, 6) étant (3) en contact électrique avec l'élément (11) de déplacement et en contact électrique avec la borne de connexion de contact mobile, de manière à produire, dans une position de contact, le flux de courant par l'intermédiaire du boîtier (5, 6) de l'entraînement (4) pyrotechnique.

5. Convertisseur suivant l'une des revendications 1 à 4,
**caractérisé en ce que**
chaque sous-module a un accumulateur d'énergie et un circuit de disjoncteur.
